# EUROPÄISCHE PATENTSCHRIFT

(11) **EP 0 309 797 B1**
(45) Veröffentlichungstag und Bekanntmachung des Hinweises auf die Patenterteilung: **06.05.1992**
(21) Anmeldenummer: 88114822.5
(22) Anmeldetag: 09.09.1988
(51) Int. Cl.: F02M 59/46, F16K 31/02, F16K 31/06

(54) **Magnetventil**
Magnetic valve
Soupape magnétique

(30) Priorität: 26.09.1987 DE 3732553
(43) Veröffentlichungstag der Anmeldung: 05.04.1989
(73) Patentinhaber: ROBERT BOSCH GMBH, 70442 Stuttgart (DE)
(72) Erfinder: Linder, Ernst, Dipl.-Ing., D-7130 Mühlacker (DE); Rembold, Helmut, Dipl.-Ing., D-7000 Stuttgart 40 (DE); Ruoff, Manfred, Dipl.-Ing., D-7141 Möglingen (DE); Schlagmüller, Walter, D-7141 Schwieberdingen (DE)

(56) Entgegenhaltungen:
- EP-A- 0 171 667
- DE-A- 3 302 294
- FR-A- 1 267 295
- FR-A- 2 171 342
- FR-A- 2 422 885
- US-A- 4 529 165

## Beschreibung

### Stand der Technik

Die Erfindung geht von einem Magnetventil nach der Gattung des Hauptanspruchs aus. Bei einem solchen aus der DE-A-3 302 294 bekannten Magnetventil haben die beiden Endseiten des Kolbenschiebers Flächen unterschiedlicher Größe und es schließt jede dieser Stirnseiten einen Druckraum ein. Beide Druckräume sind über eine Axialbohrung im Kolbenschieber miteinander verbunden und sind über je ein drosselndes Spiel der daran angrenzenden Kolbenführung mit der Hochdruckseite und zugleich mit der Entlastungsseite verbunden. Durch die beim Kolbenschieberhub ungleiche Volumenänderung dieser Druckräume kann eine Kolbenschieberbewegung nur dann erfolgen, wenn zugleich Druckmedium über das obengenannte Spiel zufließt bzw. abfließt. In den Stillstandzeiten des Kolbenschiebers, das heißt in seiner Schließstellung füllen sich beide Druckräume auf das Hochdruckniveau auf. Mit dieser Ausgestaltung soll eine gedämpfte Verstellung des Kolbenschiebers gewährleistet werden, um stabile und kontrollierte Bewegungen des Kolbenschiebers zu erzielen und damit ein genaueres Steuerergebnis zu bekommen. Diese Ausgestaltung hat jedoch den Nachteil, daß die Steuergeschwindigkeit des Kolbenschiebers erheblich dann reduziert wird, wenn nicht das Spiel auf der Hochdruck- und auf der Niederdruckseite in der Kolbenführung groß gemacht wird. Die Vergrößerung des Spiels hat naturgemäß eine Undichtigkeit des Ventils zur Folge und damit eine ungenaue Steuerung bzw. Reduzierung des Hochdruckniveaus, das eingehalten werden soll. Im anderen Fall, bei kleinem Spiel muß zum Schalten des Ventils eine erhebliche Energie aufgewendet werden. Dies erfordert wiederum große Stellwerke, die schon vom Platzbedarf her Schwierigkeiten bereiten. Beim Stand der Technik ist zum Schalten des Kolbenschiebers ein sehr groß bauender Doppelmagnet erforderlich.

### Vorteile der Erfindung

Das erfindungsgemäße Magnetventil mit den Merkmalen des Kennzeichens des Anspruchs 1 hat gegenüber dem Stand der Technik den Vorteil, daß das Schließglied des Magnetventils, der Kolbenschieber, nicht nur im Schließzustand sondern auch in Öffnungsbewegung druckausgeglichen ist. Darüber hinaus werden Druckdifferenzen am Kolbenschieber aufgrund von Laufzeitunterschieden von Druckwellen, die am zu steuernden Fluid beim Öffnungs- und Schließvorgang des Kolbenschiebers ausgelöst werden, durch die Entlastung vermieden und an der Drossel dosiert abgebaut.

Durch die in den Unteransprüchen aufgeführten Maßnahmen sind vorteilhafte Weiterbildungen und Verbesserungen der im Hauptanspruch angegebenen Lösung gekennzeichnet.

### Zeichnung

Fünf Ausführungsbeispiele der Erfindung sind in der Zeichnung dargestellt und werden in der nachfolgenden Beschreibung näher erläutert. Es zeigen Figur 1 erstes Ausführungsbeispiel der Erfindung mit koaxialer, entlastenden Drossel in der Wand vom zweiten zylindrischen Teil eingeschlossenen Raum, Figur 2 ein zweites Ausführungsbeispiel des Magnetventils mit einem mit einer Längsdurchgangsbohrung versehenen Kolbenschieber, von dessen Durchgangsbohrung radial eine entlastende Drossel zur ringförmigen Ausnehmung führt, Figur 3 ein drittes Ausführungsbeispiel des erfindungsgemäßen Magnetventils mit einem Kolbenschieber, dessen zweiter zylindrischer Teil mit der Anschlüßbohrung einen Drosselspalt bildet, Figur 4 ein viertes Ausführungsbeispiel des erfindungsgemäßen Magnetventils, bei dem nur ein Teil des Führungsteils dem Fluiddruck ausgesetzt ist und die restliche Stirnfläche über eine Drossel mit der Umgebungsluft in Verbindung steht und Figur 5 ein fünftes Ausführungsbeispiel, bei dem der Kolbenschieber durch Dichtringe abgedichtet ist und die beiden stirnseitigen Räume am Kolbenschieber über eine Drossel mit der Umgebungsluft verbunden sind.

### Beschreibung der Ausführungsbeispiele

Figur 1 zeigt das erste Ausführungsbeispiel des erfindungsgemäßen Magnetventils. Dieses weist ein Ventilgehäuse 1 auf, das eine zweistufige axiale Stufenbohrung enthält mit einem ersten Stufenbohrungsteil 2, der mit einer in einer Radialebene liegenden Schulter 3 in den zweiten, mittleren Stufenbohrungsteil 4 übergeht, welcher wiederum in den dritten Stufenbohrungsteil 5 übergeht. Der Übergang weist dabei eine mit einem ersten kegelwinkel α 1 sich zum dritten Stufenbohrungsteil verjüngende Schulter auf, die als Ventilsitz 7 dient. Der dritte Stufenbohrungsteil ist stirnseitig durch eine Platte 8 verschlossen und weist koaxial einen als Drossel 9 ausgebildeten Durchgang auf.

Der zweite Stufenbohrungsteil 4 dient als Führungsbohrung eines Führungsteils 11 eines Kolbenschiebers 12, der an das Führungsteil angrenzend ein Übergangsteil in Form einer ringförmigen Ausnehmung 14 aufweist, die mit dem Führungsteil eine scharfe Dichtkante 15 mit einem Durchmesser entsprechend dem Führungsteildurchmesser bildet, mit der der Kolbenschieber in Schließstellung am Ventilsitz 7 zur Anlage kommt. Die ringförmige Ausnehmung 14 reicht in den, eine zur Führungsbohrung koaxialen Anschlußbohrung mit reduziertem Durchmesser, bildenden dritten Stufenbohrungsteil 5 hinein und geht dort über in einen zweiten, in der koaxialen Anschlußbohrung gleitenden zylindrischen Teil 16 des Kolbenschiebers. Zur Bildung der Dichtkante 15 weist der Kolbenschieber eine kegelförmige seitliche Begrenzungswand der Ausnehmung 14 auf mit einem zweiten Kegelwinkel α 2 der größer ist als der erste Kegelwinkel α 1. Damit bestimmt die Dichtlinie 15 jeweils immer den engsten Öffnungsquerschnitt des Magnetventils. Unmittelbar an den Ventilsitz 7 führungsbohrungsseitig angrenzend ist ein Ringraum 17 gebildet, in dem sich die den Ventilsitz 7 bildende, kegelförmig mit dem Kegelwinkel 1 verlaufende seitliche Begrenzungswand fortsetzt und in den die Führungsbohrung 4 einmündet. In den Ringraum 17 radial mündet eine Verbindungsleitung 18 die von einem hier nicht weiter dargestellten Hochdruckraum herführt, der zumindest zeitweise auf einen hohen Fluiddruck gebracht wird. Ein solcher Hochdruckraum ist insbesondere ein Pumpenarbeitsraum einer Kraftstoffeinspritzpumpe, bei der durch Nichtentlasten des Pumpenarbeitsraums während des Förderhubes des Pumpenkolbens der Kraftstoffeinspritzpumpe die Hochdruckförderphase zu Einspritzventilen gesteuert wird. Dies kann mit dem erfindungsgemäßen Magnetventil geschehen. In der Wand der koaxialen Anschlußbohrung 5 ist ferner eine Ringnut 19 vorgesehen, die ständig in Verbindung mit der ringförmigen Ausnehmung 14 ist und von der die Verbindungsleitung 18 weiterführt zu einem Entlastungsraum, der z.B. der in einer Einspritzpumpe häufig vorgesehene, auf niedrigem Druckniveau befindliche Pumpensaugraum sein kann. Die Verbindungsleitung kann zur Entlastung jedoch auch zu einem Fluidvorratsbehälter, im obenerwähnten Ausführungsbeispiel zu einem Kraftstoffvorratsbehälter führen oder zur Saugseite einer bei solchen Kraftstoffeinspritzpumpen vorgesehenen Vorförderpumpe.

Der Kolbenschieber 12 weist ferner an seinem Führungsteil 11 eine axiale Gewindebohrung 20 auf, in die eine Betätigungsstange 21 eingeschraubt ist, an derem Ende ein Flachanker 22 befestigt ist. In den ersten Stufenbohrungsteil ist dabei angrenzend an die Schulter 3 der Magnetkern 23 mit Wicklung 24 des Elektromagneten 29 eingesetzt, der auf den Anker 22 wirkt. Der erste Stufenbohrungsteil ist schließlich dicht durch einen Deckel 25 verschlossen.

Die Betätigungsstange ist mit einer Axialbohrung 26 versehen, durch die eine Querbohrung 27 führt, die im Bereich des Magnetkerns mündet und den ersten Stufenbohrungsteil 2 und den stirnseitig vom daran angrenzenden Kolbenschieber 12 begrenzenden Raum 28 mit einem Durchgangskanal 30 im Kolbenschieber 12 verbindet. Der Durchgangskanal mündet in den stirnseitig von dem zweiten zylindrischen Teil 16 in der Anschlüßbohrung 5 eingeschlossenen Raum 31 und stellt zusammen mit der axialen Bohrung 26 bzw. der Querbohrung 27 einen Verbindungskanal zwischen den Räumen 31 und 28 dar. Zwischen der Platte 8 und einem sich verengenden Teil des Durchgangskanals 30 ist schließlich eine Rückstellfeder 32, als Druckfeder ausgeführt, eingespannt, die bei nicht erregtem Elektromagneten den Kolbenschieber in Öffnungsstellung des Magnetventils bewegt. Die Öffnungsstellung des Kolbenschiebers wird begrenzt durch einen am Deckel 25 ausgebildeten Anschlag 33, an dem die Betätigungsstange 21 bzw. der Anker 22 zur Anlage kommt.

Bei dem solchermaßen ausgestalteten Magnetventil ist der Kolbenschieber in seiner Schließstellung druckausgeglichen, da der von der Verbindungsleitung 18 zugeführte Hochdruck im Ringraum 17 keine axiale Angriffsfläche findet. Da die beiden Stirnseiten des Kolbenschiebers miteinander durch den Verbindungskanal 26, 27, 30 verbunden sind, herrscht auch hier Druckausgleich. Der erregte Elektromagnet 29 braucht deshalb lediglich die Kraft der Rückstellfeder 32 zu überwinden. Bewegt die Rückstellfeder 32 den Kolbenschieber in Öffnungsrichtung, so werden von dem Kolbenschieber Kraftstoffmengen verdrängt, die über den Verbindungskanal 26, 30 überströmen können. Da die Räume 31 und 28 druckentlastet sind, werden hier keinen behindernden Drücke aufgebaut, Druckwellen werden jedoch an der vorgesehenen Drossel 9 ausgeglichen, so daß der Kolbenschieber sich kontinuierlich in Öffnungsstellung bewegen kann, ohne daß unkrontrollierte Stellbewegungen erfolgen. Durch die Druckentlastung der Stirnseiten erfolgt die Bewegung auch sehr schnell, so daß exakte Entlastungszeitpunkte des angeschlossenen Hochdruckraums erzielt werden. Durch die Druckentlastung werden am Kolbenschieber auch nur geringe Stellkräfte benötigt, um ihn in Schließstellung zu bringen. Weiterhin ist von Vorteil, daß mit Hilfe des Durchgangskanals 30 der Axialbohrung 26 bewegte Masse des Magnetventils kleingehalten werden kann. Durch die Verwendung der Betätigungsstange wird weiterhin die Masse reduziert und es kann der Magnetkern wesentlich nach radial innen, den Kolbenschieber 12 überlappen, was insgesamt zu einer gestreckten, kompakten Form des Magnetventils führt.

Figur 2 zeigt ein abgewandeltes Magnetventil mit im wesentlichen gleichen Teilen. Für den Hauptteil der Beschreibung wird demzufolge auf die Ausführung nach Figur 1 verwiesen. Abweichend hiervon ist jedoch, daß der Raum 31 nicht mehr über die koaxial zur Achse des Kolbenschiebers liegenden Drossel entlastet wird sondern über eine Drossel 9′, die sich in der Wand des Kolbenschiebers 12′ befindet und den Durchgangskanal 30 mit der ringförmigen Ausnehmung 14 verbindet. Abweichend vom Ausführungsbeispiel nach Figur 1 ist ferner die Betätigungsstange 21′ als Rohr mit nur geringfügig geringerem Durchmesser als der Durchmesser des Führungsteils 11 ausgebildet. Diese Betätigungsstange ist wie auch die von Figur 1 aus nicht magnetischen Werkstoff gefertigt, um ein Klebenbleiben am Anschlag 33 zu verhindern. Auch hier weist die Betätigungsstange 21′ eine Querbohrung 27 auf, die den Raum 28 mit dem Durchgangskanal 30 bzw. der weiten Axialbohrung 26' verbindet. Die Arbeitsweise dieses Ventils ist im übrigen gleich wie beim Ausführungsbeispiel nach Figur 1.

Eine stärker abgewandelte Form des Magnetventils zeigt Figur 3. Dort ist in einem Ventilgehäuse 51 ebenfalls eine zweistufige Stufenbohrung vorgesehen, wobei der mittlere oder zweite Stufenbohrungsteil 54 analog zum zweiten Stufenbohrungsteil 4 von Figur 1 ausgebildet ist. Nur ist hier dieser zweite Stufenbohrungsteil nicht zugleich Führungsteil des Kolbenschiebers. Der zweite Stufenbohrungsteil 54 geht wiederum mittels einer kegelmantelförmigen Schulter, die als Ventilsitz 57 ausgebildet ist, in einen dritten Stufenbohrungsteil über, der analog zu Figur 1 die koaxiale Anschlüßbohrung 55 bildet. Diese mündet schließlich ebenfalls in einen anschließenden, stirnseitigen Raum 61, der nun jedoch abweichend vom Ausführungsbeispiel nach Figur 1 durch das Gehäuse eines Elektromagneten 62 mit Magnetkern 63 und Wicklung 64 verschlossen wird.

Der Kolbenschieber 65 bei diesem Ausführungsbeispiel hat einen Durchmesser, der durch eine ringförmige Ausnehmung 66 unterbrochen ist und dabei den Kolbenschieber in den Führungsteil 67 und den unteren zweiten zylindrischen Teil 68 trennt. Der Führungsteil 67 ist in einer Buchse 69 gelagert, die in den ersten Stufenbohrungsteil 52 eingesetzt ist und weit mit reduziertem Durchmesser in den zweiten Stufenbohrungsteil 54 hineinragt. Mit dem Ventilsitz arbeitet auch hier die Kante zwischen Führungsteil 67 und einer kegelfärmig verlaufenden axialen Begrenzung der Ausnehmung 66 als Dichtkante 70 zusammen. Der Kolbenschieber weist einen Teil 71 mit reduziertem Durchmesser auf, der aus der mit der Innenbohrung der Buchse 69 zur Verfügung gestellten Führungsbohrung 73 herausragt und trägt an seinem Ende einen Federteller 74. An diesem stützt sich eine Rückstellfeder 75 ab, die sich andererseits am Ventilgehäuse, insbesondere einer über die Buchse 69 gelegten Anschlagplatte 76 abstützt , die ihrerseits durch eine das Ventilgehäuse abschließenden und eine dem Raum 28 von Figur 1 analogen Raum 72 einschließenden Abdeckkappe 60 gehalten wird.

Am anderen Ende des Kolbenschiebers 67 ragt dieser in den Raum 61 und ist dort mit einem Anker 77 verbunden, der bei Erregung der Wicklung 64 den Kolbenschieber entgegen der Kraft der Rückstellfeder 75 mit der Dichtkante 70 auf den Ventilsitz 57 bewegt. Schließlich ist der Raum 61 über eine leichte Durchmesserreduzierung des Kolbenschiebers unter Bildung eines Ringspalts 78 mit der auch hier wieder in der Anschlüßbohrung 55 vorgesehenen radialen Ausnehmung 79 in Verbindung steht. Von dieser geht eine Austrittsöffnung 80 der Verbindungsleitung 18 zum Entlastungsraum ab. Diese Verbindungsleitung mündet andererseits herkommend vom Hochdruckraum in den zweiten Stufenbohrungsteil 54, der zusammen mit der Buchse 69 den Ringraum 17 gemäß Ausführungsbeispiel nach Figur 1 bildet. Schließlich sind die Räume 61 und 72 noch durch einen Verbindungskanal 82 miteinander verbunden, wie auch schließlich der Kolbenschieber einen Durchgangskanal 83 aufweist, der hier mehr der Reduzierung der bewegten Masse als der Kraftstofführung dient und der zum Beispiel einseitig verschlossen sein kann.

Diese Ausgestaltung hat den Vorteil, daß der Kolbenschieber sehr schlank ausgebildet ist und daß der Kolbenschieber aus Stangenmaterial mit wenigen Bearbeitungsgängen hergestellt werden kann.

Während bei den vorstehenden Ausführungsbeispielen die sich stirnseitig an den Kolbenschieber anschließenden Räume 31, 28 bzw. 61, 72 mit Kraftstoff gefüllt waren, insbesondere auch jener Raum, in dem sich der Anker 22 des Elektromagneten 29 bewegte, ist nun abweichend nach Figur 4, die im wesentlichen eine Weiterbildung von Figur 2 ist, nur noch einer der Räume mit Kraftstoff beaufschlagt. Zu diesem Zweck ist im Endstück der Führungsbohrung 4′ eine flache Ausnehmung 86 vorgesehen, in der ein Rundschnurring 87 gelagert ist, der mit seiner Innenkontur an der Betätigungsstange 21˝ zur Anlage kommt, die analog der nach Figur 2 ausgeführt ist. Der zwischen dem Rundschnurring 87 und der verbleibenden, ringförmigen Stirnseite 88 zwischen Betätigungsstange 21˝ und Außenumfang des Führungsteils 11 eingeschlossene Raum 89 wird über die hier abzweigende Querbohrung 27 zur Axialbohrung 26˝, die in den Durchgangskanal 30 des Kolbenschiebers 12˝ übergeht, entlastet. Der vom zweiten zylindrischen Teil 16 eingeschlossene Raum 31, in den die Durchgangssbohrung 30 mündet, ist über Öffnung 90 entlastet.

Das ankerseitige Ende der Betätigungsstange 21˝ ist durch eine ebenfalls antimagnetische Scheibe 92 dicht verschlossen. Der sich an den Rundschnurring 87 ankerseitig anschließende Raum 28˝ ist über eine Drossel 93 im Deckel 33′ zur Umgebungsluft entlastet. Gegebenenfalls kann ein Filter 94 vorgeschaltet werden.

Diese Ausgestaltung hat den Vorteil, daß der großflächige Anker 22 nicht mehr hydraulisch gedämpft in Fluidikmittel bewegt wird sondern in Luft, so daß hier wesentlich geringere Rückstellmomente auf den Kolbenschieber wirken und dessen Stellgeschwindigkeit erhöht werden kann. Der zur Abdichtung vorgesehene Rundschnurring 87 ist leicht in der flachen Ausnehmung 86 beweglich. Aufgrund seiner freien Lagerung kann er beim Axialhub des Kolbenschiebers eine Walkbewegung ausführen, aus der nur geringe Gegenkräfte resultieren, die also die Bewegung des Kolbenschiebers nicht beeinträchtigen. Diese Einbauart ist deshalb möglich, weil am Einbauort praktisch keine hohen Drücke entstehen.

In einem fünften Ausführungsbeispiel wird eine Weiterbildung der Ausbildung nach Figur 4 dargestellt. Dabei ist auch hier der Rundschnurring 87 an der Führungsbohrung 4' vorgesehen und der ankerseitige Raum davon über die Drossel 93 entlastet. Diese Maßnahme, den einen stirnseitigen Raum 28" luftgefüllt zu machen und zur Atmosphäre zu entlasten, wird beim Ausführungsbeispiel nach Figur 5 am anderen Ende des Kolbenschiebers 12''' weitergeführt. Hier ist am Ende der Anschlüßbohrung 5" ebenfalls eine ringförmige flache Ausnehmung 96 vorgesehen, in die ein zweiter Rundschnurring 97 eingepaßt ist, der hier mit seiner Innenseite am Ende des zweiten zylindrischen Teils 16 dichtend anliegt. Die beim Ausführungsbeispiel nach Figur 4 noch vorgesehene, die Axialbohrung 26" verschließende Scheibe 92 ist hier weggelassen, so daß eine freie Verbindung zwischen dem Raum 28" und dem vom zweiten zylindrischen Teil 16 begrenzten Raum 31 besteht, die beide vermittels dem Durchgangskanal 30 im Kolbenschieber bzw. der Axialbohrung 26" in der Betätigungsstange 21" über die Drossel 93 belüftet sind. Die druckseitig von den Rundschnurringen eingeschlossenen Räume 89 werden auch hier entlastet. Auch der zweite Rundschnurring 97 kann ohne großen Widerstand die Bewegung des Kolbenschiebers bei dessen relativ geringem Hub durch Walkarbeit ausgleichen. Denkbar ist auch, die Rundschnurringe durch Membranen zu ersetzen, was zu einer weiteren Reduzierung der Auslenkkräfte führt. Dieses Ausführungsbeispiel weist wie jene von Figuren 2 und 4 einen Kolbenschieber mit geringer Masse auf und es hat zusätzlich den Vorteil, daß Fluidverdrängung durch die Stirnseiten sich praktisch nicht auf den Öffnungsvorgang und den Schließvorgang des Magnetventils auswirkt. Der Kolbenschieber hat eine sehr geringe bewegte Masse und kann in Verbindung mit den geringen Verdrängungskräften sehr schnell in seine Endstellungen gebracht werden.

In einer Weiterbildung zu Figur 3 weist der Teil 71 des Kolbenschiebers einen tellerförmigen Anschlag 104 auf, der wie der Federteller 74 auf das Teil 71 aufschraubbar ist und dort einstellbar fixiert ist. Der Anschlag 104 ist dabei zwischen dem Federteller und dem Ende des Teils 71 angeordnet und überragt den Federteller 74 radial. Weiterhin weist die Abdeckkappe 60 eine zylindrische innere Umfangswand 105 auf, die mit einem Gewinde 106 versehen ist, in das ein verstellbarer ringförmiger Anschlag 103 eingeschraubt ist. An diesem Anschlag kommt führungsbohrungsseitig ein zweiter Federteller 101 zur Anlage, zwischen dem und der Anschlagplatte 76 eine zweite Druckfeder 100 eingespannt ist.

In der gezeigten Darstellung in Figur 3 befindet sich der Kolbenschieber bei nicht erregtem Magnet in Offenstellung. In dieser wird er durch die Rückstellfeder 75 gehalten, wobei eine Schulter 108 zwischen Führungsteil 67 und Teil 71 zur Anlage an der Anschlagplatte 76 kommt. Bei einer Teilerregung des Elektromagneten wird der Kolbenschieber entgegen der Kraft der Rückstellfeder 75 so weit axial in Schließrichtung verschoben, bis er mit dem einstellbaren Anschlag 104 zur Anlage an dem Federteller 101 gelangt. Diese Position bewirkt eine Teilschließstellung des Magnetventils, bei der gedrosselt über die Verbindungsleitung 18 Fluid zur Teilentlastung abfließen kann. Ab einer zweiten Erregungsstufe des Magneten wird dann die Vorspannkraft der zweiten Feder 100 überwunden und der Kolbenschieber in Schließstellung gebracht.

Diese Ausgestaltung hat den Vorteil, daß ein großer Entlastungsquerschnitt der Verbindungsleitung 18 während der Saug- und Absteuerphase z. B. eines Pumpenarbeitsraumes zur Verfügung steht. Damit werden schnelle Entlastungen erzielt und bei der Verwendung bei Kraftstoffeinspritzpumpen durch schnelles Entlasten des Pumpenarbeitsraumes auch ein exaktes Ende der Hochdruckförderphase. Wenn die Verbindungsleitung zusätzlich als Fülleitung für den Pumpenarbeitsraum dient, so steht mit dem großen Verbindungsquerschnitt bei ganz geöffnetem Magnetventil ein großer Überströmquerschnitt zur Verfügung, der eine gute Füllung des Pumpenarbeitsraumes gewährleistet. Bei Beginn des Förderhubs des Pumpenkolbens einer zugeordneten Kraftstoffeinspritzpumpe kann für den Spritzbeginn zunächst die Verbindungsleitung zum Teil geschlossen werden um dann, zur Bestimmung des eigentlichen Beginns der Hochdruckförderphase des Pumpenkolbens ganz geschlossen zu werden. Für diesen letzten Schließvorgang muß nur noch ein kleiner Kolbenschieberhub zurückgelegt werden. Entsprechend klein ist auch der Luftspalt zwischen Anker und Kern des Elektromagneten, so daß kurze Schaltzeiten bei nur geringem Strombedarf des Elektromagneten gewährleistet sind. Mit einem solchermaßen ausgestaltetem Magnetventil kann der Gesamtöffnungsquerschnitt in der Verbindungsleitung 18 sehr groß geschaltet werden, da zur Bestimmung des Beginns der Hochdruckförderphase nicht der Gesamthub des Kolbenschiebers zum Ansatz kommt. Aufgrund der großen Überströmquerschnitte kann die Verbindungsleitung vorteilhafterweise grundsätzlich auch als Fülleitung verwendet werden. Diese hat den Vorteil, daß bei einem Versagen, das vor allen Dingen als Klemmen des Kolbenschiebers auftreten kann und entweder der Pumpenarbeitsraum gar nicht mit Kraftstoff versorgt wird oder sich im Pumpenarbeitsraum nicht der erforderliche Hochdruck für einen Einspritzvorgang einstellen kann. Ein Einsatz eines solchen Magnetventils verbessert somit die Sicherheit insbesondere gegen Durchgehen oder Beschädigung beim Betrieb einer Brennkraftmaschine.

## Patentansprüche

1. Magnetventil zur Steuerung des Durchgangs einer Verbindungsleitung (18) zwischen einem zumindest zeitweise auf Fluidhochdruck gebrachten Hochdruckraum, insbesondere einem Pumpenarbeitsraum einer Kraftstoffeinspritzpumpe und einem Niederdruckraum, mit einem Ventilgehäuse (1) und einer darin angeordneten Führungsbohrung (4, 73), die in einen Ringraum (17) mündet, dessen in Achsrichtung weisende, der Führungsbohrung (4, 73) abgewandte seitliche Begrenzungswand als Ventilsitz (7) sich kegelförmig mit einem ersten Kegelwinkel alpha 1 verjüngend in eine zur Führungsbohrung (4, 73) koaxiale Anschlußbohrung (5) mit gegenüber der Führungsbohrung reduziertem Durchmesser übergeht, mit einem als Ventilschließglied dienenden im Durchmesser abgestuften Kolbenschieber (12, 67) der von einem Elektromagneten (29) entgegen der Kraft einer Rückstellfeder (32) verschiebbar ist und der ein in der Führungsbohrung geführtes Führungsteil (11) und ein in die Anschlußbohrung tauchendes zylindrisches Teil (16) aufweist, das durch eine ringförmige Ausnehmung (14) vom Führungsteil (11) getrennt ist und die seitliche Begrenzungswand der Ausnehmung kegelförmig zum Führungsteil (11) hin geneigt ausgebildet ist mit einem zweiten Kegelwinkel alpha 2 der größer als der erste Kegelwinkel alpha 1 ist und die Grenzlinie zwischen Führungsteil (11) und seitlicher Begrenzungswand der Ausnehmung (14) als Dichtkante (15) dient mit der der Kolbenschieber in seiner Schließstellung zur Anlage an den Ventilsitz (7) kommt, wobei die Stirnseite des zylindrischen Teils (16) einen Raum (31) im Ventilgehäuse (1) begrenzt, der über einen Verbindungskanal (30, 26) mit einem vom Führungsteil (11) stirnseitig begrenzten Raum (28, 72) verbunden ist und der über eine Drossel (9, 9', 78, 93) mit einem Entlastungsraum verbunden ist, ferner mit einer Eintrittsöffnung der vom Hochdruckraum kommenden Verbindungsleitung (18) in der Wand des Ringraumes (17) und einer Austrittsöffnung in der Wand der Anschlußbohrung (5, 55) innerhalb des Überdeckungsbereiches dieser mit der ringförmigen Ausnehmung (14, 66 und mit einem axialen Anschlag (33), an dem der Kolbenschieber bei vom Ventilsitz (7, 57) abgehobener Dichtkante (15) in Offenstellung bringbar ist, dadurch gekennzeichnet, daß die von den Stirnseiten des Kolbenschiebers begrenzten Räume (31, 28, 61, 72, 31, 28'') im Ventilgehäuse (1) druckentlastet sind und der Kolbenschieber durch die Rückstellfeder (32) zur Offenstellung hin beaufschlagt ist.

2. Magnetventil nach Anspruch 1, dadurch gekennzeichnet, daß der Kolbenschieber einen Durchgangskanal (30, 26) aufweist, der die Stirnseiten des Kolbenschiebers miteinander verbindet und die Drossel (9) als Drosselbohrung im stirnseitigen Abschluß der Anschlüßbohrung (5) angeordnet ist (Figur 1).

3. Magnetventil nach Anspruch 1, dadurch gekennzeichnet, daß die Räume (61, 79) über einen die Drossel bildenden Ringspalt (78) zwischen zweitem zylindrischen Teil (68) und Anschlüßbohrung (55) mit der ringförmigen Ausnehmung (66) verbunden sind (Figur 3).

4. Magnetventil nach Anspruch 1, dadurch gekennzeichnet, daß der Kolbenschieber einen Durchgangskanal (30, 26') aufweist, der die Stirnseiten des Kolbenschiebers miteinander verbindet und die Drossel (9') in einer Verbindungsbohrung zwischen Durchgangskanal (30) und ringförmiger Ausnehmung (14) angeordnet ist (Figur 2).

5. Magnetventil nach Anspruch 2, dadurch gekennzeichnet, daß die Rückstellfeder (32) innerhalb einer axialen Ausnehmung (30) des zweiten zylindrischen Teils (16) zwischen diesem und einem stirnseitigen Abschluß (8) der Anschlüßbohrung (5) eingespannt ist (Fig. 1, 2, 4, 5).

6. Magnetventil nach einem der Ansprüche 1 bis 4, dadurch gekennzeichnet, daß die Rückstellfeder (75) sich an einem Federteller (74), der sich am Ende eines aus der Führungsbohrung (73) herausragenden Teils (71) des Führungsbohrungsteils (67) des Kolbenschiebers abstützt und daß am gegenüberliegenden Teil des Kolbenschiebers der Anker (77) des Elektromagneten angreift (Figur 3).

7. Magnetventil nach Anspruch 1 bis 4, dadurch gekennzeichnet, daß das dem Ringraum (17) abgewandte Ende der Führungsbohrung (4') eine ringförmige, flache Ausnehmung (86) aufweist, in der ein Rundschnurring (87) unter leichter Verformung axial hin- und herbewegbar ist, der andererseits mit seinem Innendurchmesser an einem aus der Führungsbohrung herausragenden, zylindrischen Teil (21") des Kolbenschiebers anliegt, welcher Teil gegenüber dem Fübrungsteil (11) des Kolbenschiebers im Durchmesser reduziert ist und der zwischen Anlage des Rundschnurrings (87) und Führungsteil (11) einen Verbindungskanal (27) aufweist, der zu dem von der anschlußbohrungsseitigen Stirnseite des Kolbenschiebers begrenzten Raum (31) abführt (Fig. 4 + 5).

8. Magnetventil nach Anspruch 7, dadurch gekennzeichnet, daß der Kolbenschieber eine axial durchgehende Ausnehmung (30, 26") aufweist, wobei das herausragende zylindrische Teil (21") mit dem Anker (22) des Elektromagneten (13) verbunden ist und stirnseitig verschlossen ist und der den Anker (22) und Elektromagneten aufnehmende Raum (28") über eine Drossel (93) zur Umgebungsluft hin entlastet ist (Fig. 4).

9. Magnetventil nach Anspruch 1 bis 4, dadurch gekennzeichnet, daß das dem Ringraum (17) abgewandte Ende der Führungsbohrung (4') eine ringförmige, flache Ausnehmung (6) aufweist, in der ein Rundschnurring (87) unter leichter Verformung axial hin- und herbewegbar ist, der andererseits mit seinem Innendurchmesser an einem aus der Führungsbohrung herausragenden, zylindrischen Teil (21") des Kolbenschiebers anliegt, welcher Teil gegenüber dem Führungsteil (11) des Kolbenschiebers im Durchmesser reduziert ist und der zwischen Anlage des Rundschnurrings (87) und Führungsteil (11) einen Verbindungskanal aufweist, der zu einem Entlastungsraum abführt und daß das dem Ringraum (17) abgewandte Ende der Anschlüßbohrung (5") eine ringförmige, flache Ausnehmung (96) aufweist, in der ein zweiter Rundschnurring (97) unter leichter Verformung axial hin- und herbewegbar ist, der andererseits mit seinem Innendurchmesser am Ende des in der Anschlüßbohrung (5") verschiebbaren zweiten zylindrischen Teils (16) anliegt und der ringraumseitige vom Rundschnurring eingeschlossene Raum (98) über einen Verbindungskanal zum Entlastungsraum abführt (Fig. 5).

10. Magnetventil nach Anspruch 9, dadurch gekennzeichnet, daß der Kolbenschieber eine axial durchgehende Ausnehmung (30, 26") aufweist, wobei an dem zylindrischen Teil (21") der Anker (22) des Elektromagneten befestigt ist und der den Anker und den Elektromagneten aufnehmende Raum (28") über eine Drossel (93) zur Umgebungsluft hin entlastet ist (Fig. 5).

11. Magnetventil nach einem der vorstehenden Ansprüche, dadurch gekennzeichnet, daß zusätzlich zur Rückstellfeder (32) eine zweite Feder (100) vorgesehen ist, die zwischen einem ortsfesten Teil (76) des Magnetventilgehäuses und einem sich an einem einstellbaren Anschlag (103) am Magnetventilgehäuse abstützenden Federteller (101) eingespannt ist, der ab einem Teilhub des Kolbenschiebers in Schließrichtung zur Anlage an einem Anschlag (104) am Kolbenschieber kommt und über den restlichen Schließhub des Kolbenschiebers vom ortsfesten Teil abhebbar ist.

## Claims

1. Electromagnetic valve for controlling the passage of a connecting line (18) between a high-pressure space, in particular a pump working space of a fuel injection pump, brought at least temporarily to high fluid pressure, and a low-pressure space, with a valve casing (1) and a guide bore (4, 73) which is arranged in the latter and opens into an annular space (17), the lateral boundary wall of which, which faces in the axial direction and faces away from the guide bore (4, 73), merges as valve seat (7), tapering conically with a first cone angle α1, into a connection bore (5) coaxial to the guide bore (4, 73) and having a reduced diameter compared to the guide bore, with a piston slide (12, 67) of stepped diameter serving as a valve closing member, which can be displaced by an electromagnet (29) counter to the force of a return spring (32) and which has a guiding part (11) guided in the guide bore and a cylindrical part (16) which dips into the connection bore and is separated from the guiding part (11) by an annular recess (14), and the lateral boundary wall of the recess is designed with a conical slope towards the guiding part (11), with a second cone angle α2 which is larger than the first cone angle α1, and the boundary line between the guiding part (11) and the lateral boundary wall of the recess (14) serves as a sealing edge (15), by which, in its closed position, the piston slide comes to rest against the valve seat (7), the end face of the cylindrical part (16) delimiting in the valve casing (1) a space (31) which is connected via a connecting channel (30, 26) to a space (28, 72) delimited at the end face by the guiding part (11) and is connected via a restrictor (9, 9', 78, 93) to a relief space, furthermore with an inlet opening of the connecting line (18), the said line coming from the high-pressure space, in the wall of the annular space (17) and with an outlet opening in the wall of the connection bore (5, 55) within the region of overlap of the latter with the annular recess (14, 66 and with an axial stop (33), against which the piston slide can be moved in the open position, with the sealing edge (15) raised from the valve seat (7, 57), characterised in that the spaces (31, 28, 61, 72, 31, 28") in the valve casing (1) which are delimited by the end faces of the piston slide are relieved of pressure and the piston slide is stressed towards the open position by the return spring (32).

2. Electromagnetic valve according to Claim 1, characterised in that the piston slide has a through channel (30, 26) which connects the end faces of the piston slide to one another, and the restrictor (9) is arranged as a restriction bore in the end closure of the connection bore (5) (Figure 1).

3. Electromagnetic valve according to Claim 1, characterised in that the spaces (61, 79) are connected to the annular recess (66) via an annular gap (78), forming the restrictor, between the second cylindrical part (68) and the connection bore (55) (Figure 3).

4. Electromagnetic valve according to Claim 1, characterised in that the piston slide has a through channel (30, 26') which connects the end faces of the piston slide to one another, and the restrictor (9') is arranged in a connecting bore between the through channel (30) and the annular recess (14) (Figure 2).

5. Electromagnetic valve according to Claim 2, characterised in that the return spring (32) is clamped inside an axial recess (30) of the second cylindrical part (16), between the latter and an end closure (8) of the connection bore (5) (Figs. 1, 2, 4, 5).

6. Electromagnetic valve according to one of Claims 1 to 4, characterised in that the return spring (75) is supported against a spring plate (74) which (lacuna) at the end of a part (71) of the guide-bore part (67) of the piston slide, which part projects from the guide bore (73), and in that the armature (77) of the electromagnet engages on the opposite part of the piston slide (Figure 3).

7. Electromagnetic valve according to Claim 1 to 4, characterised in that that end of the guide bore (4') which faces away from the annular space (17) has an annular, flat recess (86) in which a toroidal sealing ring (87) can be moved backwards and forwards axially with slight deformation, which, on the other side, rests by its inside diameter against a cylindrical piston-slide part (21") projecting from the guide bore, which part is reduced in diameter relative to the guiding part (11) of the piston slide and which, between the contact of the toroidal sealing ring (87) and the guiding part (11) has a connecting channel (27) which leads off to the space (31) delimited by that end face of the piston slide which is on the same side as the connection bore (Figs. 4 + 5).

8. Electromagnetic valve according to Claim 7, characterised in that the piston slide has an axial through slot (30, 26"), the projecting cylindrical part (21") being connected to the armature (22) of the electromagnet (13) and being closed at the end face and the space (28") accommodating the armature (22) and the electromagnet being relieved towards the ambient air via a restrictor (93) (Fig. 4).

9. Electromagnetic valve according to Claim 1 to 4, characterised in that that end of the guide bore (4') which faces away from the annular space (17) has an annular, flat recess (6) in which a toroidal sealing ring (87) can be moved backwards and forwards axially with slight deformation, the said ring, on the other side, resting by its inside diameter against a cylindrical part (21"), projecting from the guide bore, of the piston slide, which part is reduced in diameter relative to the guiding part (11) of the piston slide and, between the contact of the toroidal sealing ring (87) and the guiding part (11), has a connecting channel which leads off to a relief space, and in that that end of the connection bore (5") which faces away from the annular space (17) has an annular, flat recess (96) in which a second toroidal sealing ring (97) can be moved backwards and forwards axially with slight deformation, the said ring, on the other side, resting by its inside diameter against the end of the second cylindrical part (16) displaceable in the connection bore (5"), and the space (98) which is on the annular-space side and is enclosed by the toroidal sealing ring leads off via a connecting channel to the relief space (Fig. 5).

10. Electromagnetic valve according to Claim 9, characterised in that the piston slide has an axial through slot (30, 26"), the armature (22) of the electromagnet being secured on the cylindrical part (21") and the space (28") accommodating the armature and the electromagnet being relieved towards the ambient air via a restrictor (93) (Fig. 5).

11. Electromagnetic valve according to one of the preceding claims, characterised in that, in addition to the return spring (32), a second spring (100) is provided which is clamped between a fixed part (76) of the casing of the electromagnetic valve and a spring plate (101) which is supported against an adjustable stop (103) on the casing of the electromagnetic valve and, from a partial stroke onwards of the piston slide in the closing direction, comes to rest against a stop (104) on the piston slide and, over the remaining closing stroke of the piston slide, can be raised from the fixed part.

## Revendications

1. Soupape électromagnétique pour commander le passage d'une conduite de liaison (18) entre un volume à haute pression qui est au moins mis de temps à autre à haute pression du fluide, notamment d'une chambre de travail d'une pompe d'injection de carburant et d'une chambre basse pression, avec un boîtier de soupape (1) contenant un alésage de guidage (4, 73) qui débouche dans un volume annulaire (17) dont la paroi limite latérale opposée à l'alésage de guidage (4, 73) et dirigée dans la direction axiale, est réalisée sous la forme d'un siège de soupape (7) qui se rétrécit suivant une forme conique avec un premier angle de cône alpha 1 vers un perçage de raccordement (5), coaxial par rapport à l'alésage de guidage (4, 73) et dont le diamètre est réduit par rapport à celui de l'alésage de guidage, un tiroir rotatif (12, 67) dont le diamètre présente des gradins et qui sert d'organe d'obturation de la soupape, ce tiroir étant coulissé par un électro-aimant (29) contre la force développée par un ressort de rappel (32) et comporte une pièce de guidage (11) guidée dans l'alésage de guidage et une pièce cylindrique (16) pénétrant dans le perçage de raccordement, en étant séparée de la pièce de guidage (11) par une cavité annulaire (14), la paroi limite latérale de la cavité étant inclinée de façon tronconique vers la pièce de guidage (11) et arrive avec un second angle de cône alpha 2 supérieur au premier angle de cône alpha 1 et la ligne de jonction entre la pièce de guidage (11) et la paroi limite latérale de la cavité (14) forme l'arête d'étanchéité (15) par laquelle le tiroir rotatif vient dans sa position de fermeture en appui contre le siège de soupape (7), la face frontale de la pièce cylindrique (16) délimitant un volume (31) dans le boîtier de soupape (1) qui est relié par un canal de liaison (30, 26) à un volume (28, 72) délimité frontalement par la pièce de guidage (11) et qui est relié à un volume de décharge par un organe d'étranglement (9, 9', 78, 93), avec en outre un orifice d'entrée de la conduite de liaison (18) venant de la chambre de haute pression dans la paroi du volume annulaire (18) et un orifice de sortie de la paroi du perçage de raccordement (5, 55) dans la zone de recouvrement de celui-ci avec la cavité annulaire (14, 66) et une butée axiale (33) contre laquelle peut venir le tiroir rotatif en position d'ouverture lorsque l'arête d'étanchéité (15) est dégagée du siège de soupape (7, 57), caractérisée en ce que les volumes (31, 28, 61, 72, 31, 28") délimités par les faces frontales du tiroir rotatif dans le boîtier de soupape (1) sont déchargés en pression et le tiroir à piston est sollicité vers la position d'ouverture par des ressorts de rappel (32).

2. Soupape électromagnétique selon la revendication 1, caractérisée en ce que le tiroir rotatif comporte un canal traversant (30, 26) qui relie les faces frontales du tiroir rotatif et l'organe d'étranglement (9) est réalisé comme perçage d'étranglement dans la fermeture frontale du perçage de raccordement (5) (figure 1).

3. Soupape électromagnétique selon la revendication 1, caractérisée en ce que les volumes (61, 69) sont reliés par un intervalle annulaire (78) qui forme l'organe d'étranglement entre la seconde partie cylindrique (68) et le perçage de raccordement (55) avec la cavité annulaire (66) (figure 3).

4. Soupape électromagnétique selon la revendication 1, caractérisée en ce que le tiroir rotatif comporte un canal traversant (30, 26) qui relie entre elles les faces frontales du tiroir rotatif et l'organe d'étranglement (9') est prévu dans un perçage de liaison entre le canal traversant (30) et la cavité annulaire (14) (figure 2).

5. Soupape électromagnétique selon la revendication 2, caractérisée en ce que le ressort de rappel ( 32) est logé dans une cavité axiale (30) de la seconde partie cylindrique (16), entre cette partie et un élément de fermeture (8) frontal du perçage de raccordement (5) (figures 1, 2, 4, 5).

6. Soupape électromagnétique selon l'une des revendications 1 à 4, caractérisée en ce que le ressort de rappel (75) s'appuie sur une coupelle à ressort (74) prévue à l'extrémité d'une partie (71) de l'alésage de guidage (67) du tiroir rotatif, sortant de l'alésage de guidage (73) et en ce que l'extrémité opposée du tiroir rotatif subit l'action de l'induit (77) de l'électro-aimant (figure 3).

7. Soupape électromagnétique selon l'une des revendications 1 à 4, caractérisée en ce que l'extrémité de l'alésage de guidage (4') non tournée vers le volume annulaire (17) comporte une cavité (86) aplatie, annulaire recevant une bague de rétreint (87) qui peut s'y déplacer alternativement dans la direction axiale avec une légère déformation, et qui s'applique par ailleurs par son diamètre intérieur contre une partie cylindrique (21") sortant de l'alésage de guidage et appartenant au tiroir rotatif, cette partie ayant un diamètre réduit par rapport à la partie de guidage (11) du tiroir rotatif, et comporte un canal de liaison (27) entre l'appui de l'anneau de rétreint (87) et la pièce de guidage (11), canal qui part du volume (31) délimité par la face frontale du tiroir rotatif tournée vers le perçage de raccordement (figures 4 et 5).

8. Soupape électromagnétique selon la revendication 7, caractérisée en ce que le tiroir rotatif comporte une cavité (30, 26) traversante axialement, la partie cylindrique (21") en saillie étant reliée à l'induit (22) de l'électro-aimant (13) en étant fermée à sa face frontale et le volume (28") qui reçoit l'induit (22) et les électro-aimants est relié à l'air ambiant par un organe d'étranglement (93) (figure 4).

9. Soupape électromagnétique selon la revendication 1, caractérisée en ce que l'extrémité de l'alésage de guidage (4') non tournée vers le volume annulaire (17) comporte une cavité (6) aplatie, annulaire qui reçoit un anneau de rétreint (87) mobile axialement de façon alternative avec une faible déformation et qui s'applique par ailleurs par son diamètre intérieur contre une partie cylindrique (22") du tiroir rotatif, partie qui sort de l'alésage de guidage, cette partie ayant un diamètre réduit par rapport à la partie de guidage (11) du tiroir rotatif, et comporte un canal de liaison entre l'appui de l'anneau de rétreint (87) et la pièce de guidage (11), canal qui conduit à un volume d'évacuation et l'extrémité du perçage de raccordement (5") opposée au volume annulaire (17) présente une cavité aplatie (96) annulaire qui reçoit un second anneau de rétreint (97) mobile axialement de façon alternative avec une légère déformation et qui par ailleurs s'applique par son diamètre intérieur contre l'extrémité de la seconde partie cylindrique (16) coulissante dans le perçage de raccordement (5") et le volume (98) emprisonné par l'anneau de rétreint du côté du volume annulaire est relié au volume d'évacuation par un canal de liaison (figure 5).

10. Soupape électromagnétique selon la revendication 9, caractérisée en ce que le tiroir rotatif comporte une cavité axiale traversante (30, 26") et l'induit (22) de l'électro-aimant est fixé à la partie cylindrique (21"), le volume (28") qui reçoit l'induit et l'aimant étant relié à l'air extérieur par un organe d'étranglement (93) (figure 5).

11. Soupape électromagnétique selon l'une des revendications précédentes, caractérisée en ce qu'en plus du ressort de rappel (32), il est prévu un second ressort (100) monté entre une pièce fixe (76) du boîtier de la soupape électromagnétique et une coupelle à ressort (101) qui s'appuie sur le boîtier de la soupape électromagnétique par une butée (103) réglable, et qui à partir d'une certaine course partielle du tiroir rotatif dans le sens de la fermeture vient en appui contre une butée (104) du tiroir rotatif et qui peut se soulever de la partie fixe pour la partie restante de la course de fermeture du tiroir rotatif.
